# EUROPÄISCHE PATENTSCHRIFT

(11) **EP 1 320 456 B1**
(45) Veröffentlichungstag und Bekanntmachung des Hinweises auf die Patenterteilung: **25.05.2005**
(21) Anmeldenummer: 01966793.0
(22) Anmeldetag: 14.09.2001
(51) Int. Cl.: B31B 5/78, B31B 1/74

(54) **AUFRICHT- UND/ODER PRÜFEINRICHTUNG FÜR KLAPPBEHÄLTER SOWIE VERFAHREN ZUM BETRIEB EINER SOLCHEN**
ASSEMBLY AND/OR MONITORING DEVICE FOR FOLDING CONTAINERS AND METHOD FOR OPERATION OF THE SAME
DISPOSITIF DE MONTAGE ET/OU DE CONTROLE DE RECIPIENTS PLIABLES ET SON PROCEDE D'EXPLOITATION

(30) Priorität: 15.09.2000 AT 15822000
(43) Veröffentlichungstag der Anmeldung: 25.06.2003
(73) Patentinhaber: Konstruktions- u. Entwicklungsbüro W. Augenstein, 89312 Günzburg (DE)
(72) Erfinder: AUGENSTEIN, Walter, 89436 Kissendorf (DE)
(74) Vertreter: Secklehner, Günter
(86) Internationale Anmeldenummer: PCT/AT2001/000290
(87) Internationale Veröffentlichungsnummer: WO 2002/022349

(56) Entgegenhaltungen:
- DE-U- 9 405 299
- US-A- 4 821 203

## Beschreibung

Die Erfindung betrifft eine Aufricht- und/oder Prüfeinrichtung, wie im Oberbegriff des Anspruches 1 beschrieben, sowie ein Verfahren zum Betrieb der erfindungsgemäßen Aufricht- und/oder Prüfeinrichtung, wie im Oberbegriff des Anspruches 33 beschrieben.

Aus der DE 299 05 588 U1 ist eine Vorrichtung zum Aufrichten von Schachteln aus Kartonzuschnitten bekannt, bei der ein Transportband Zuschnitte in ein Aufrichtwerk fördert und die Zuschnitte in diesem positioniert werden und mittels eines Formstempels die Zuschnitte durch Aufrichten von Seitenteilen zu Schachteln geformt und mittels einer Beleimungsvorrichtung die Seitenteile in ihrer Lage fixiert werden.

Aufgabe der Erfindung ist es, eine Aufricht- und/oder Prüfeinrichtung zu schaffen sowie Maßnahmen festzulegen, um das Aufrichten und Prüfen von Klappbehältern mit unterschiedlichen Höhenmaßen von Längs- und Querseitenwänden ohne aufwendige Umrüsttätigkeiten der Aufricht- und/oder Prüfeinrichtung zu erreichen. Diese Aufgabe der Erfindung wird durch die Merkmale im Kennzeichenteil des Anspruches 1 für die Einrichtung und den Maßnahmen im Anspruch 33 erreicht. Der überraschende Vorteil dabei ist, daß durch die Anordnung einer Verriegelungsvorrichtung und/oder der Prüfeinrichtung auf einer höhenverstellbaren Tragvorrichtung, die gegenüber der durch die Transporteinrichtung vorgegebene Transportebene in senkrechter Richtung in unterschiedliche Höhenpositionen positionierbar ist, derartige, ein unterschiedliches Aufnahmevolumen aufweisende Klappbehälter in aufeinanderfolgenden Chargen aufgerichtet und geprüft werden können, wobei der Umrüstvorgang durch Vorgabe der jeweils erforderlichen Höhendistanz der Tragvorrichtung von der Transportebene erfolgt.

Möglich ist auch eine vorteilhafte Ausbildung, wie im Anspruch 2 beschrieben, weil dadurch technisch ausgereifte und wenig störanfällige Einrichtungen zur Verfügung stehen.

Es ist aber auch eine Ausbildung nach Anspruch 3 vorteilhaft, weil dadurch eine exakte Positionsabstimmung der in der Aufrichtstation angeordneten, für die einsatzbereite Aufrichtung der Klappbehälter erforderlichen Vorrichtungen erreicht wird.

Eine weitere vorteilhafte Ausbildung beschreibt Anspruch 4, wodurch Folgestationen und damit eine zeitaufwendige Weiterpositionierung entfällt.

Gemäß der vorteilhaften Ausbildung nach Anspruch 5 werden kurze Zykluszeiten durch Überlagerung von Verstellmaßnahmen erreicht.

Dabei ist eine Ausbildung nach Anspruch 6 vorteilhaft, wodurch eine unmittelbare Bewegungsumsetzung ohne weiterer mechanischer Komponenten erfolgt.

Gemäß der vorteilhaften Weiterbildung, wie im Anspruch 7 beschrieben, wird ein freier Einlauf der Klappbehälter in die Aufrichtstation erreicht.

Möglich ist auch eine Ausbildung, wie im Anspruch 8 beschrieben, weil dadurch ein gegenseitiges Beeinflussen bzw. Blockieren der Stellantriebe bei sich überlappenden Längsseitenwänden ausgeschlossen wird.

Gemäß den vorteilhaften Weiterbildungen, wie in den Ansprüchen 9 und 10 beschrieben, wird eine Lagerung erreicht, bei der eine Schwenkachse für das Verschwenken der Schwenkarme mit einer Drehachse einer Schwenkanordnung, in der die Querseitenwand am Bodenteil verschwenkbar gelagert ist, deckungsgleich verläuft und damit Relativbewegungen bzw. Spannungen in den Bauteilen vermieden werden.

Gemäß der vorteilhaften Ausbildung wie im Anspruch 11 beschrieben, werden Einzelantriebe vermieden und ein zeitgleicher Antrieb der Schwenkarme erreicht.

Möglich ist aber auch eine Ausbildung nach Anspruch 12, wodurch einfache Antriebselemente zur Anwendung kommen.

Gemäß den vorteilhaften Weiterbildungen, wie in den Ansprüchen 13 bis 15 beschrieben, wird eine kurze Umrüstzeit für das Aufrichten von mit unterschiedlich hohen Wänden bestückten Klappbehältern erreicht.

Durch die vorteilhaften Ausbildungen, wie in den Ansprüchen 16 und 17 beschrieben, erfolgt eine verläßliche Arretierung der die Längs- und Querseitenwände verbindenden Kupplungsvorrichtungen, wobei durch eine intermittierende Zangenbewegung eine Vorpositionierung von Kupplungselementen erfolgt und bei einer weiteren, bevorzugt schlagartigen Zangenbewegung ein einwandfreies Einrasten der Kupplungselemente erreicht wird.

Weitere vorteilhafte Ausbildungen beschreiben die Ansprüche 18 bis 20, weil dadurch die Aufricht- und/oder Prüfeinrichtung rasch an mit unterschiedlich hohen Längs- und Querseitenwänden versehene Klappbehälter angepaßt werden kann.

Von Vorteil sind aber auch Ausbildungen nach den Ansprüchen 21 bis 24, weil dadurch ein rasches und verläßliches Prüfen des einsatzbereiten Zustandes der Klappbehälter erreicht wird.

Möglich sind auch vorteilhafte Weiterbildungen, wie in den Ansprüchen 25 bis 27 beschrieben, wodurch etwaige in Aufnahmen an den Querseitenwänden aus der Vorbenutzung verbliebene Etiketten verläßlich entfernt und dadurch die Klappbehälter für eine Neuetikettierung vorbereitet werden.

Von Vorteil ist auch die Ausbildung einer zentralen Versorgungseinrichtung, wie im Anspruch 28 beschrieben, da dadurch der für die Aufrechterhaltung der Funktion der einzelnen Teile, insbesondere Lagerungsstellen und/oder Führungsstellen erforderliche gerätetechnische Aufwand gering gehalten werden kann.

Gemäß der im Anspruch 29 beschriebenen vorteilhaften Lösung wird eine zwangsgeführte Steuerung erreicht, die kurze Zykluszeiten für das Aufrichten im Bereich von einigen wenigen Sekunden gewährleistet.

Es sind aber auch Ausbildungen nach den Ansprüchen 30 und 31 vorteilhaft, weil dadurch zusätzliche Funktionen, z.B. Überwachung der einzelnen Vorgänge sowie deren Umgestaltung, aber auch Protokollierung vereinfacht wird.

Schließlich ist aber auch eine Ausbildung nach Anspruch 32 vorteilhaft, wodurch es möglich ist, gegebenenfalls mit einer Bedien- und/oder Überwachungseinrichtung mehrere derartige Aufricht- und/oder Prüfeinrichtungen parallel zu betreiben und zu überwachen.

Aufgabe der Erfindung ist es aber auch, ein Verfahren zum Betrieb einer erfindungsgemäßen Aufricht- und/oder Prüfeinrichtung anzugeben, das eine kurze Durchlaufzeit für das Aufrichten von Wänden eines Klappbehälters gewährleistet und eine verläßliche Endprüfung für die Einsatzbereitschaft der Klappbehälter ermöglicht.

Diese Aufgabe der Erfindung wird durch die kennzeichnenden Maßnahmen des Anspruches 33 erzielt. Der überraschende Vorteil dabei ist, daß in einem vollautomatisch ablaufenden Durchlauf die Behälter aufgerichtet und die Aufricht- und/oder Prüfeinrichtung im einsatzbereiten Zustand ohne manuell durchzuführender Endprüfung verlassen.

Zum besseren Verständnis der Erfindung wird diese anhand der in den nachfolgenden Figuren gezeigten Ausführungsbeispiele näher erläutert.

Es zeigen:
- Fig. 1: eine erfindungsgemäße Aufricht- und/oder Prüfeinrichtung in Seitenansicht;
- Fig. 2: eine Detailansicht der erfindungsgemäßen Aufricht- und/oder Prüfeinrichtung;
- Fig. 3: eine Detailansicht einer Verriegelungsvorrichtung in Ansicht;
- Fig. 4: eine Detailansicht einer Aufrichtvorrichtung für die Längsseitenwand in Ansicht;
- Fig. 5: eine Detailansicht einer Aufrichtvorrichtung für die Querseitenwand.

Einführend sei festgehalten, daß in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

In den Fig. 1 und 2 ist eine Aufricht- und/oder Prüfeinrichtung 1 für sogenannte Klappbehälter 2, insbesondere aus Kunststofformteilen, gezeigt. Diese bestehen aus einem Bodenteil 3 und mit diesem gelenkig verbundenen Längsseitenwänden 4 und Querseitenwänden 5. Die Aufricht- und/oder Prüfeinrichtung 1 weist ein auf einer Aufstandsfläche 6 abgestütztes Maschinengestell 7 auf, in dem in einer bevorzugten Ausführung eine über einen zentralen Antriebsmotor 8 betriebene, als Kulissensteuerung 9 ausgebildete Steuereinrichtung 10 angeordnet ist. Auf dem Maschinengestell 7 ist eine Transporteinrichtung 11, z.B. Kettenförderer, Bandförderer etc. angeordnet, die ebenfalls vom zentralen Antriebsmotor 8 über ein Zwischengetriebe 12 und einen Kettentrieb oder Riementrieb angetrieben wird und den taktweisen Vorschub der auf der Transporteinrichtung 11, z.B. aus einer nicht weiters dargestellten Entstapelungsvorrichtung bzw. Vereinzelungsvorrichtung abgegebenen Klappbehälter 2 in einer Förderrichtung - gemäß Pfeil 13 - bewirkt. Die Klappbehälter 2 befinden sich dabei im zusammengeklappten Zustand, d.h., daß die Längsseitenwände 4 und Querseitenwände 5 in etwa in paralleler Lage zum Bodenteil 3 und diesen überdeckend eingeklappt sind. Bevorzugt werden die Klappbehälter 2, die im allgemeinen eine rechteckige Grundrißfläche aufweisen, mit ihrer Längserstreckung quer zur Förderrichtung - gemäß Pfeil 13- gefördert und von der Transporteinrichtung 11 in eine Positionier- und/oder Aufrichtstation 14 transportiert. In dieser sind verstellbare Anschlag- und/oder Positionierelemente 15 angeordnet, die zur Positionierung des zugeförderten Klappbehälters 2 aus einer durch die Transporteinrichtung 11 vorgegebenen Transportebene 16 ausschwenkbar sind. Am Maschinengestell 7 sind in der Positionier- und/oder Aufrichtstation 14 Aufrichtvorrichtungen 17 für die Längsseitenwände 4 sowie für die Querseitenwände 5 gelagert. Die Positionier- und/oder Aufrichtstation 14 überdeckend ist eine rahmenförmige Tragvorrichtung 18 angeordnet, die über eine Vertikalführungsvorrichtung 19 und einer Höhenstellvorrichtung 20, z.B. einem elektromotorisch betriebenen Spindeltrieb 21, in zur Transportebene 16 senkrecht verlaufender Richtung verstellbar ist, wobei die Vertikalführungsvorrichtung 19, z.B. durch am Maschinengestell 7 angeordnete Führungssäulen 22 gebildet ist, auf denen die Tragvorrichtung 18 mittels Führungsbüchsen 23 verstellbar gelagert ist. Die rahmenförmige Tragvorrichtung 18 ist mit Eckbereichen des Klappbehälters 2 zugeordneten Verriegelungsvorrichtungen 24 bestückt, die aus mit einem Druckmedium betätigte Zangenvorrichtung 25 gebildet ist, die zum Verriegeln einer zwischen den Längsseitenwänden 4 und Querseitenwänden 5 bestehenden Kupplungsvorrichtung den Klappbehälter 2 nach dem Aufrichten der Längsseitenwände 4 und Querseitenwände 5 diese zangenförmig überlappen und mit einer intermittierenden Zangenbewegung die Kupplungsvorrichtung vorpositionieren und mit einer weiteren schlagartigen Zangenbewegung zum Einrasten bringen.

Der Positionier- und/oder Aufrichtstation 14 in Förderrichtung - gemäß Pfeil 13 - ist eine Prüfeinrichtung 26 nachgeordnet, in der eine Prüfung des Klappbehälters 2 erfolgt um festzustellen, inwieweit die Verriegelung der Kupplungsvorrichtung zwischen den Längsseitenwänden 4 und Querseitenwänden 5 einwandfrei erfolgt ist. Diese Prüfeinrichtung 26 besteht im wesentlichen aus an der Tragvorrichtung 18 angeordnete, mit einem Druckmedium beaufschlagbare Zylinder 27, die eine Druck- oder Zuganordnung 28 bilden, mit denen eine Verformungskraft auf die Querseitenwände 5 in Richtung eines Innenraumes des Klappbehälters 2 aufgebracht wird. Über eine Meßeinrichtung 29 wird der beim Aufbringen der Verformungskraft zurückgelegte Verformungsweg festgestellt und bei Überschreiten eines vorgegebenen Maßes der Klappbehälter als nicht ordnungsgemäß verriegelt aus dem Durchlauf ausgeschieden.

Ein derartiger Ausscheidevorgang kann z.B. durch einen nicht weiters dargestellten Auswerfer, z.B. einen druckbeaufschlagten Zylinder, erfolgen, der im Anschluß an die Prüfeinrichtung 26 im Falle einer negativ verlaufenden Prüfung in Aktion tritt.

Ist die Prüfung erfolgreich verlaufen, gelangen die aufgerichteten Klappbehälter 2 zu einer Entnahmestation 30 der Transporteinrichtung 11, von der sie manuell oder automatisch, wie nicht weiters dargestellt, abgenommen und gegebenenfalls gestapelt werden.

Durch die Ausbildung der höhenverstellbaren Tragvorrichtung 18 ist ein Umrüstvorgang von einer Behältertype auf eine andere, mit abweichender Höhe der Seitenwände mit kürzestem Zeitaufwand durchführbar. Des weiteren ist es einfach möglich, die Zangenvorrichtung 25 in Position zu bringen, eben durch Verstellung der Tragvorrichtung 18 - auf welcher die Zangenvorrichtungen 25 befestigt sind - um diese in Eingriff zu bringen und den Verriegelungsvorgang vorzunehmen.

In der Fig. 3 ist im Detail eine der Zangenvorrichtungen 25 in Eingriff in einem Eckbereich 31 des Klappbehälters 2 zum Verriegeln der Längsseitenwand 4 mit der Querseitenwand 5 in einer beispielsweise gezeigten Kupplungsvorrichtung 32 gezeigt. Die auf der höhenverstellbaren Tragvorrichtung 18 befestigte Zangenvorrichtung 25 besteht aus einem gehäuseförmigen Träger 33, der zwei über Zahnsegmente 34 in Eingriff stehende Zangenelemente 35 gegensinnig schwenkbar lagert. Eines der Zangenelemente 35 ist antriebsverbunden mit einer Kolbenstange 36 eines mit einem Druckmedium beaufschlagbaren Druckzylinders 37, der über Schwenklager 38 am Träger 33 angelenkt ist.

Um gegengleich ausgebildete Kupplungselemente der Kupplungsvorrichtung 32 in Eingriff zu bringen, wird die Zangenvorrichtung 25 bei geöffneten Zangenelementen 35 durch Absenken der Tragvorrichtung 18 in Eingriff mit dem Eckbereich 31 gebracht und durch eine erstmalige Betätigung des Druckzylinders 37 eine Vorpositionierung der Kupplungsvorrichtung 32 erreicht und durch Erhöhung des Druckes oder aber durch ein Öffnen der Zangenvorrichtung 25 und gegebenenfalls schlagartiges Schließen ein einwandfreier Eingriff der Kupplungselemente erreicht.

In der Fig. 4 ist im Detail die Aufrichtvorrichtung 17 für die Längsseitenwand 4 gezeigt. Im bereitgestellten Zustand des Klappbehälters 2 befinden sich die Längsseitenwände 4 in einer zum Bodenteil 3 parallelen Lage, wobei zwischen dem Bodenteil 3 und den Längsseitenwänden 4 die Querseitenwände 5 angeordnet sind. Beim Aufrichten des Klappbehälters 2 sind in einem ersten Arbeitsschritt damit die Längsseitenwände 4 in die aufrechte Position zu verstellen. Im gezeigten Ausführungsbeispiel für die erfindungsgemäße Aufricht- und/oder Prüfeinrichtung 1 ist jedem Eckbereich 31 des Klappbehälters 2 eine derartige Aufrichtvorrichtung 17 zugeordnet und am Maschinengestell 7 bzw. der Transporteinrichtung 11 (in Fig. 4 nicht dargestellt) befestigt. Die Aufrichtvorrichtung 17 wird im wesentlichen durch einen mittels eines Drehantriebes 39 betätigten Drehmitnehmer 40 gebildet, der in eine stirnseitige Ausnehmung 41 über einen linearen Stellantrieb 42 in Eingriff bringbar ist. Ein Traggehäuse 43 ist über ein Schwenklager 44 am Maschinengestell 7 verschwenkbar abgestützt, wobei ein Fortsatz 45 des Traggehäuses 43 über ein federelastisches Stützmittel 46 ebenfalls am Maschinengestell 7 gegengelagert ist, wobei eine frei schwimmende Position einer Schwenkachse 47 zum Ausgleich etwaiger Lagedifferenzen erreicht wird. Im übrigen ist die Anordnung derart gewählt, daß die Schwenkachse 47 des Drehantriebes 39 mit einer Drehachse 48, um welche die Längsseitenwand 4 gegenüber dem Bodenteil 3 verschwenkbar ist, fluchtet.

In der Fig. 5 ist eine Aufrichtvorrichtung 17 für das Aufrichten einer der Querseitenwände 5 gezeigt. Im gezeigten Ausführungsbeispiel ist die Querseitenwand 5 in einer zum Bodenteil 3 parallelen, also eingeklappten Lage dargestellt. Die Aufrichtvorrichtung 17 besteht aus einem am Maschinengestell über eine Parallelogramm-Hebelanordnung 49 schwenkbar gelagerten Schwenkarm 50, der über einen Schubstößel 51 in Antriebsverbindung mit der Kulissensteuerung und einem Einzelantrieb antriebsverbunden ist. Der Schwenkwinkel des Schwenkarmes 50 ist auf 90° ausgelegt. In Richtung einer Längserstreckung des Schwenkarmes 50 ist eine Linearführung 52 vorgesehen, auf der ein Greifelement 53 mittels beispielsweise einem kolbenstangenlosen Zylinder 54 verstellbar gelagert ist. Das Greifelement 53 umfaßt mit einem hakenförmigen Fortsatz 55 nach Anstellung einen Stirnendbereich 56 der Querseitenwand 5. Bei Betätigung der Antriebsanordnung und Durchführung der Schwenkbewegung mittels des Schubstößels 51 und der Parallelogramm-Hebelanordnung 49 kommt es zu einem Verschwenken des Schwenkarmes 50 in eine zur Transportebene senkrechte Lage, wobei die Querseitenwand 5 aufgerichtet wird. Die Ausbildung der Parallelogramm-Hebelanordnung 49 ist dabei so gewählt, daß eine dadurch ausgebildete Schwenkachse mit der Drehachse 48 deckungsgleich verläuft. Durch die Verstellbarkeit der Greifelemente 53 auf dem Schwenkarm 50 können nunmehr unterschiedlich hohe Querseitenwände 5 aufgerichtet werden, wobei in Abhängigkeit vom jeweiligen Behältertyp fixe Positionen für das Greifelement 53 vorgegeben sind, wodurch ein Umrüsten von einem Behältertyp auf den anderen schnell erfolgen kann.

Wie nun noch aus Fig. 2 zu ersehen, sind gegebenenfalls in der Prüfeinrichtung 26 Etikettenausheber 57 am Maschinengestell angeordnet, mit denen etwaige Kennzeichnungsträger 58 aus an den Querseitenwänden 5 angeordneten Aufnahmen 59 entfernt werden. Diese Etikettenausheber 57 sind mit Saugköpfen 60 versehene, mit Druckmedium beaufschlagte Zylinder 61, die am Maschinengestell 7 schwenkbar gelagert sind, wobei der Saugkopf 60 eine überlagerte Linear/Drehbewegung vollführt und von einer winkelig angestellten Ausgangslage den Kennzeichnungsträger 58 nach oben aus der Aufnahme 59 entfernt.

Generell kann noch festgestellt werden, daß Lagerstellen und Führungsbahnen von einer zentralen Versorgungseinrichtung 62 - wie in Fig. 1 dargestellt - mit Schmiermittel versorgt werden.

Im gezeigten Ausführungsbeispiel ist die Aufricht- und/oder Prüfeinrichtung 1 mit der Kulissensteuerung 9 und einem zentralen Antriebsmotor 8 versehen. Selbstverständlich ist eine derartige Aufricht- und/oder Prüfeinrichtung 1 auch mit Einzelantrieben ausrüstbar, wodurch sich Steuereinrichtungen 10, gebildet aus frei programmierbaren Steuerungen bzw. Rechner, anbieten und kann eine derartige Steuereinrichtung 10 auch mit externen Bedien- und/oder Überwachungseinrichtungen in Leitungsverbindung stehen.

Der Ordnung halber sei abschließend darauf hingewiesen, daß zum besseren Verständnis der Aufricht- und/oder Prüfeinrichtung 1 diese bzw. deren Bestandteile teilweise unmaßstäblich und/oder vergrößert und/oder verkleinert dargestellt wurden.

Die den eigenständigen erfinderischen Lösungen zugrundeliegende Aufgabe kann der Beschreibung entnommen werden.

Vor allem können die einzelnen in den Fig. 1, 2; 3; 4; 5 gezeigten Ausführungen und Maßnahmen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

### Bezugszeichenaufstellung

- 1: Aufricht- und/oder Prüfeinrichtung
- 2: Klappbehälter
- 3: Bodenteil
- 4: Längsseitenwand
- 5: Querseitenwand

- 6: Aufstandsfläche
- 7: Maschinengestell
- 8: Antriebsmotor
- 9: Kulissensteuerung
- 10: Steuereinrichtung

- 11: Transporteinrichtung
- 12: Zwischengetriebe
- 13: Pfeil
- 14: Positionier- und/oder Aufrichtstation
- 15: Anschlag-und/oder Positionierelement

- 16: Transportebene
- 17: Aufrichtvorrichtung
- 18: Tragvorrichtung
- 19: Vertikalführungsvorrichtung
- 20: Höhenstellvorrichtung

- 21: Spindeltrieb
- 22: Führungssäule
- 23: Führungsbüchse
- 24: Verriegelungsvorrichtung
- 25: Zangenvorrichtung

- 26: Prüfeinrichtung
- 27: Zylinder
- 28: Druck- oder Zuganordnung
- 29: Meßeinrichtung
- 30: Entnahmestation

- 31: Eckbereich
- 32: Kupplungsvorrichtung
- 33: Träger
- 34: Zahnsegment
- 35: Zangenelement

- 36: Kolbenstange
- 37: Druckzylinder
- 38: Schwenklager
- 39: Drehantrieb
- 40: Drehmitnehmer

- 41: Ausnehmung
- 42: Stellantrieb
- 43: Traggehäuse
- 44: Schwenklager
- 45: Fortsatz

- 46: Stützmittel
- 47: Schwenkachse
- 48: Drehachse
- 49: Parallelogramm-Hebelanordnung
- 50: Schwenkarm

- 51: Schubstößel
- 52: Linearführung
- 53: Greifelement
- 54: Zylinder
- 55: Fortsatz

- 56: Stimendbereich
- 57: Etikettenausheber
- 58: Kennzeichnungsträger
- 59: Aufnahme
- 60: Saugkopf

- 61: Zylinder
- 62: Versorgungseinrichtun

## Patentansprüche

1. Aufricht- und/oder Prüfeinrichtung (1) für einen aus einem Bodenteil (3) und verriegelbaren Längs- und Querseitenwänden (4, 5), insbesondere aus Kunststofformteilen, gebildeten Klappbehälter (2) mit einer Transporteinrichtung (11) für den Transport der Klappbehälter (2) in einer etwa ebenflächigen Ausgangslage und mit einer Positionier- und/oder Aufrichtstation (14), die mit Aufrichtvorrichtungen (17) und Verriegelungsvorrichtungen (24) versehen ist, **dadurch gekennzeichnet, daß** der Positionier- und/oder Aufrichtstation (14) in Transportrichtung (13) der Klappbehälter (2) eine Prüfeinrichtung (26) nachgeordnet ist und die Verriegelungsvorrichtung (24) und/oder Prüfeinrichtung (26) auf einer Tragvorrichtung (18) angeordnet ist bzw. sind, die über eine Vertikalführungsvorrichtung (19) und eine Höhenstellvorrichtung (20) von einer durch die Transporteinrichtung (11) gebildeten Transportebene (16) in einer zu dieser senkrechten Richtung verstellbar ist bzw. sind.

2. Aufricht- und/oder Prüfeinrichtung nach Anspruch 1, **dadurch gekennzeichnet, daß** die Transporteinrichtung (11) durch mit Mitnahmemittel versehene Fördermittel, z.B. Bandförderer oder Kettenförderer, gebildet ist.

3. Aufricht- und/oder Prüfeinrichtung nach Anspruch 1 oder 2, **dadurch gekennzeichnet, daß** in der Positionier- und/oder Aufrichtstation (14) gegenüber der Transportebene (16) und gegebenenfalls relativ zu einer Transportrichtung (13) verstellbare Anschlag- und/-oder Positionierelemente (15) angeordnet sind.

4. Aufricht- und/oder Prüfeinrichtung nach einem oder mehreren der vorhergehenden Ansprüche, **dadurch gekennzeichnet, daß** zumindest je eine Aufrichtvorrichtung (17) für die Längsseitenwände (4) und Querseitenwände (5) in der Positionier- und/oder Aufrichtstation (14) vorgesehen ist.

5. Aufricht- und/oder Prüfeinrichtung nach einem oder mehreren der vorhergehenden Ansprüche, **dadurch gekennzeichnet, daß** Aufrichtmittel der Aufrichtvorrichtung (17) für die Längsseitenwände (4) durch um parallel zu den Längsseitenwänden (4) verlaufende Schwenkachsen (47) verschwenkbare und in Richtung der Schwenkachse (47) an die Längsseitenwände (4) anstellbare Drehmitnehmer (40) gebildet sind.

6. Aufricht- und/oder Prüfeinrichtung nach einem oder mehreren der vorhergehenden Ansprüche, **dadurch gekennzeichnet, daß** Antriebe der Drehmitnehmer (40) durch mit einem Druckmedium z.B. Druckluft beaufschlagbare Drehantriebe (39) gebildet sind.

7. Aufricht- und/oder Prüfeinrichtung nach einem oder mehreren der vorhergehenden Ansprüche, **dadurch gekennzeichnet, daß** die die Drehmitnehmer (40) aufweisenden Drehantriebe (39) über lineare Stellantriebe (42) in Schwenkachsrichtung verstellbar angeordnet sind.

8. Aufricht- und/oder Prüfeinrichtung nach einem oder mehreren der vorhergehenden Ansprüche, **dadurch gekennzeichnet, daß** die Stellantriebe (42) federelastisch in der Positionier- und/oder Aufrichtstation (14) abgestützt sind.

9. Aufricht- und/oder Prüfeinrichtung nach einem oder mehreren der vorhergehenden Ansprüche, **dadurch gekennzeichnet, daß** Aufrichtmittel der Aufrichtvorrichtung (17) für die Querseitenwände (5) durch Schwenkarme (50) gebildet sind.

10. Aufricht- und/oder Prüfeinrichtung nach einem oder mehreren der vorhergehenden Ansprüche, **dadurch gekennzeichnet, daß** die Schwenkarme (50) über eine Parallelogramm-Hebelanordnung (49) verschwenkbar gelagert sind und eine **dadurch** ausgebildete Schwenkachse mit einer Drehachse (48), um die die Querseitenwand (5) beim Aufrichten verschwenkt wird, deckungsgleich verläuft.

11. Aufricht- und/oder Prüfeinrichtung nach einem oder mehreren der vorhergehenden Ansprüche, **dadurch gekennzeichnet, daß** eine Antriebsanordnung der Schwenkarme (50) durch zumindest eine von einem zentralen Antriebsmotor (8) betätigte Kurvenscheibe und Schubstößel (51) gebildet ist.

12. Aufricht- und/oder Prüfeinrichtung nach einem oder mehreren der vorhergehenden Ansprüche, **dadurch gekennzeichnet, daß** Antriebe der Schwenkarme (50) durch lineare Stellantriebe gebildet sind.

13. Aufricht- und/oder Prüfeinrichtung nach einem oder mehreren der vorhergehenden Ansprüche, **dadurch gekennzeichnet, daß** auf den Schwenkarmen (50) in Richtung einer Längserstreckung der Schwenkarme (50) verstellbare, mit hakenförmigen Fortsätzen (55) versehene Greifelemente (53) angeordnet sind.

14. Aufricht- und/oder Prüfeinrichtung nach einem oder mehreren der vorhergehenden Ansprüche, **dadurch gekennzeichnet, daß** die Greifelemente (53) über mit dem Druckmedium beaufschlagte Zylinder (54) verstellbar sind.

15. Aufricht- und/oder Prüfeinrichtung nach einem oder mehreren der vorhergehenden Ansprüche, **dadurch gekennzeichnet, daß** die Greifelemente (53) in Linearführungen (52) der Schwenkarme (50) verstellbar gelagert sind.

16. Aufricht- und/oder Prüfeinrichtung nach einem oder mehreren der vorhergehenden Ansprüche, **dadurch gekennzeichnet, daß** die Verriegelungsvorrichtungen (24) durch je einen Eckbereich (31) des Klappbehälters (2) bzw. Überlappungsbereich der Längsseitenwände (4) mit den Querseitenwänden (5) auf der Tragvorrichtung (18) zugeordnete und anstellbare und mittels einem Antrieb betätigbare Zangenvorrichtung (25) gebildet ist.

17. Aufricht- und/oder Prüfeinrichtung nach einem oder mehreren der vorhergehenden Ansprüche, **dadurch gekennzeichnet, daß** der Antrieb der Zangenvorrichtung (25) intermittierende Bewegungen von Zangenelementen (35) bewirkt.

18. Aufricht- und/oder Prüfeinrichtung nach einem oder mehreren der vorhergehenden Ansprüche, **dadurch gekennzeichnet, daß** die Vertikalführungsvorrichtung (19) für die Tragvorrichtung (18) durch auf einem Maschinengestell (7) der Positionier- und/oder Aufrichtstation (14) oder der Transporteinrichtung (11) angeordnete Führungssäulen (22) gebildet ist, auf denen die Tragvorrichtung (18) über Führungsbüchsen (23) verstellbar gelagert ist.

19. Aufricht- und/oder Prüfeinrichtung nach einem oder mehreren der vorhergehenden Ansprüche, **dadurch gekennzeichnet, daß** die Höhenstellvorrichtung (20) für die Tragvorrichtung (18) durch einen motorisch, insbesondere elektromotorisch betriebenen Spindeltrieb (21) gebildet ist.

20. Aufricht- und/oder Prüfeinrichtung nach einem oder mehreren der vorhergehenden Ansprüche, **dadurch gekennzeichnet, daß** ein Stellweg der Höhenstellvorrichtung (20) von einer Steuereinrichtung vorgebbar ist.

21. Aufricht- und/oder Prüfeinrichtung nach einem oder mehreren der vorhergehenden Ansprüche, **dadurch gekennzeichnet, daß** die Prüfeinrichtung (26) durch eine den Querseitenwänden (5) zugeordnete und eine Verformungskraft in zur Transportebene (16) paralleler und aufeinander zugerichteter Richtung auf diese ausübende Druck- oder Zuganordnung (28) gebildet ist.

22. Aufricht- und/oder Prüfeinrichtung nach einem oder mehreren der vorhergehenden Ansprüche, **dadurch gekennzeichnet, daß** die Prüfeinrichtung (26) eine Meßvorrichtung (29) für den bei Aufbringung der Verformkraft zurückgelegten Verstellweg der Druck- oder Zuganordnung (28) umfaßt.

23. Aufricht- und/oder Prüfeinrichtung nach einem oder mehreren der vorhergehenden Ansprüche, **dadurch gekennzeichnet, daß** die Druck- oder Zuganordnung (28) durch mit einem Druckmedium beaufschlagte Zylinder (27) gebildet ist.

24. Aufricht- und/oder Prüfeinrichtung nach einem oder mehreren der vorhergehenden Ansprüche, **dadurch gekennzeichnet, daß** Stellorgane der Zylinder mit die Querseitenwände (5) in einem stirnseitigen Randbereich übergreifenden Mitnehmern versehen sind.

25. Aufricht- und/oder Prüfeinrichtung nach einem oder mehreren der vorhergehenden Ansprüche,.**dadurch gekennzeichnet, daß** im Bereich der Prüfeinrichtung (26) Etikettenausheber (57) für in Aufnahmen der Querseitenwände (5) angeordnete Kennzeichnungsträger (58) vorgesehen sind.

26. Aufricht- und/oder Prüfeinrichtung nach einem oder mehreren der vorhergehenden Ansprüche, **dadurch gekennzeichnet, daß** die Etikettenausheber (57) durch mit einem Druckmedium beaufschlagte, mit Saugköpfen (60) versehene Zylinder (61) gebildet sind.

27. Aufricht- und/oder Prüfeinrichtung nach einem oder mehreren der vorhergehenden Ansprüche, **dadurch gekennzeichnet, daß** die Zylinder (61) verschwenkbar am Maschinengestell (7) gelagert sind.

28. Aufricht- und/oder Prüfeinrichtung nach einem oder mehreren der vorhergehenden Ansprüche, **dadurch gekennzeichnet, daß** Lagerungsstellen und/oder Führungsstellen mit einer zentralen Versorgungseinrichtung (62) für Schmiermittel leitungsverbunden sind.

29. Aufricht- und/oder Prüfeinrichtung nach einem oder mehreren der vorhergehenden Ansprüche, **dadurch gekennzeichnet, daß** eine Steuereinrichtung (10) der Aufricht- und/-oder Prüfeinrichtung (1) durch eine von einem zentralen Antriebsmotor betriebene Kulissensteuerung (9) gebildet ist.

30. Aufricht- und/oder Prüfeinrichtung nach einem oder mehreren der vorhergehenden Ansprüche, **dadurch gekennzeichnet, daß** die Steuereinrichtung (10) durch eine frei programmierbare Steuerung gebildet ist.

31. Aufricht- und/oder Prüfeinrichtung nach einem oder mehreren der vorhergehenden Ansprüche, **dadurch gekennzeichnet, daß** die Steuereinrichtung (10) durch einen Rechner gebildet ist.

32. Aufricht- und/oder Prüfeinrichtung nach einem oder mehreren der vorhergehenden Ansprüche, **dadurch gekennzeichnet, daß** die Steuereinrichtung (10) mit einer Bedien- und/oder Überwachungseinrichtung leitungsverbunden ist.

33. Verfahren zum Betrieb einer Aufricht- und/oder Prüfeinrichtung (1) für Klappbehälter (2), insbesondere aus Kunststofformteilen, **dadurch gekennzeichnet, daß** zum Aufrichten von Längs- und Querseitenwänden (4, 5) von den Klappbehältern (2) diese auf einer Transporteinrichtung (11) taktweise einer Positionier- und/oder Aufrichtstation (14) zugeführt werden, in dieser durch verstellbare Anschlag- und/oder Positionierelemente (15) positioniert werden und erste Aufrichtvorrichtungen (17) die Längsseitenwände (4) aus einer horizontalen, mit einem Bodenteil (3) parallel verlaufenden Lage in eine dazu senkrecht verlaufende Lage verstellt werden und anschließend weitere Aufrichtvorrichtungen (17) die Querseitenwände (5) aus einer horizontalen, mit dem Bodenteil (3) parallel verlaufenden Lage in eine dazu senkrechte Lage verstellen und darauffolgend auf einer zu einer Transportebene (16) in senkrechter Richtung verstellbaren Tragvorrichtung (18) angeordnete Zangenvorrichtungen (25) Eckbereiche (31) der Klappbehälter (2) überlappend in Eingriff gebracht werden und durch Betätigung von Zangenelementen (35) Kupplungselemente einer Kupplungsvorrichtung (32) zwischen den Längsseitenwänden (4) und den Querseitenwänden (5) in Eingriff gebracht werden, wonach die Klappbehälter (2) mit der Transporteinrichtung (11) einer nachgeordneten Prüfeinrichtung (26) zugeführt werden und in dieser ein Verformungsweg der Querseitenwände (5) mittels einer Meßvorrichtung (29) ermittelt wird und gegebenenfalls in Aufnahmen (59) der Querseitenwände (5) angeordnete Kennzeichnungsträger (58) mittels Etikettenausheber (57) entfernt werden und die Klappbehälter (2) einer Entnahmestation (30) zur Abgabe zugeführt werden und gegebenenfalls bei Überschreitung eines vorgegebenen Sollwertes für den Verformungsweg der Querseitenwände (5) die Klappbehälter (2) ausgeschieden werden.

## Claims

1. Assembly and/or monitoring device (1) for a collapsible container (2) comprising a base part (3) and lockable longitudinal and transverse side walls (4, 5), in particular made from plastic moulded parts, with a conveyor mechanism (11) for conveying the collapsible containers (2) in an approximately flattened out initial position, and having a positioning and/or assembly station (14) provided with assembly devices (17) and locking devices (24), **characterised in that** a monitoring device (26) is disposed downstream of the positioning and/or assembly station (14) in the conveying direction (13) of the collapsible containers (2) and the locking device (24) and/or monitoring device (26) is or are disposed on a supporting device (18) which can be displaced by means of a vertical guide mechanism (19) and a height adjusting mechanism (20) from a conveying plane (16) formed by the conveyor mechanism (11) in a direction perpendicular thereto.

2. Assembly and/or monitoring device as claimed in claim 1, **characterised in that** the conveyor mechanism (11) is a conveyor means, e.g. belt conveyor or chain conveyor, with driving means.

3. Assembly and/or monitoring device as claimed in claim 1 or 2, **characterised in that** stop and/or positioning elements (15) are provided in the positioning and/or assembly station (14), which can be displaced relative to the conveying plane (16) and optionally relative to a conveying direction (13).

4. Assembly and/or monitoring device as claimed in one or more of the preceding claims, **characterised in that** an assembly device (17) is provided at the positioning and/or assembly station (14) for each of the longitudinal side walls (4) and transverse side walls (5).

5. Assembly and/or monitoring device as claimed in one or more of the preceding claims, **characterised in that** the assembly device (17) for the longitudinal side walls (4) has assembly means in the form of rotating drivers (40) which can be positioned against the longitudinal side walls (4) about pivot axes (47) extending parallel with the longitudinal side walls (4) and in the direction of the pivot axis (47).

6. Assembly and/or monitoring device as claimed in one or more of the preceding claims, **characterised in that** the driver (40) has drives in the form of rotary drives (39) pres-surised by a pressurising medium, e.g. compressed air.

7. Assembly and/or monitoring device as claimed in one or more of the preceding claims, **characterised in that** the rotary drives (39) incorporating the rotating drivers (40) are disposed so as to be displaceable in the direction of the pivot axis by means of linear actuator drives (42).

8. Assembly and/or monitoring device as claimed in one or more of the preceding claims, **characterised in that** the actuator drives (42) are supported in a resiliently elastic manner in the positioning and/or assembly station (14).

9. Assembly and/or monitoring device as claimed in one or more of the preceding claims, **characterised in that** the assembly device (17) for the transverse side walls (5) has assembly means in the form of pivot arms (50).

10. Assembly and/or monitoring device as claimed in one or more of the preceding claims, **characterised in that** the pivot arms (50) are pivotably mounted by means of a parallelogram-lever arrangement (49) and a resultant pivot axis is congruent with a rotation axis (48) about which the transverse side wall (5) is pivoted during assembly.

11. Assembly and/or monitoring device as claimed in one or more of the preceding claims, **characterised in that** a drive system of the pivot arms (50) is provided in the form of at least one cam plate and push rod (51) operated by a central drive motor (8).

12. Assembly and/or monitoring device as claimed in one or more of the preceding claims, **characterised in that** linear actuator drives are provided as drives for the pivot arms (50).

13. Assembly and/or monitoring device as claimed in one or more of the preceding claims, **characterised in that** gripping elements (53) with hook-shaped extensions (55) are disposed on the pivot arms (50) which can be displaced in the direction of a longitudinal extension of the pivot arms (50).

14. Assembly and/or monitoring device as claimed in one or more of the preceding claims, **characterised in that** the gripping elements (53) can be displaced by means of cylin-ders (54) pressurised by the pressurising medium.

15. Assembly and/or monitoring device as claimed in one or more of the preceding claims, **characterised in that** the gripping elements (53) are mounted so as to be displaceable in linear guides (52) of the pivot arms (50).

16. Assembly and/or monitoring device as claimed in one or more of the preceding claims, **characterised in that** the locking mechanisms (24) are provided in the form of activatable clamping mechanisms (25) on the supporting device (18) co-operating with each corner region (31) of the collapsible container (2) or the region where the longitudinal side walls (4) overlap with the transverse side walls (5) and which can be operated by means of a drive.

17. Assembly and/or monitoring device as claimed in one or more of the preceding claims, **characterised in that** the drive of the clamping mechanism (25) causes the clamping elements (35) to effect intermittent movements.

18. Assembly and/or monitoring device as claimed in one or more of the preceding claims, **characterised in that** the vertical guide mechanism (19) for the supporting device (18) is provided in the form of guide posts (22) disposed on a machine frame (7) of the positioning and/or assembly station (14) or the conveyor mechanism (11), on which the supporting device (18) is mounted so as to be displaceable by means of guide bushes (23).

19. Assembly and/or monitoring device as claimed in one or more of the preceding claims, **characterised in that** the height adjusting mechanism (20) for the supporting device (18) is provided in the form of a motor-driven, in particular electric motor-driven spindle drive (21).

20. Assembly and/or monitoring device as claimed in one or more of the preceding claims, **characterised in that** a displacement path of the height adjusting mechanism (20) can be pre-set from a control unit.

21. Assembly and/or monitoring device as claimed in one or more of the preceding claims, **characterised in that** the monitoring device (26) is provided in the form of pressure or tension system (28) co-operating with the transverse side walls (5) which exerts a deformation force on them in a mutually facing direction parallel with the conveying plane (16).

22. Assembly and/or monitoring device as claimed in one or more of the preceding claims, **characterised in that** the monitoring device (26) has a measuring device (29) for measuring the displacement path which the pressure or tension system (28) travels in order to apply the deformation force.

23. Assembly and/or monitoring device as claimed in one or more of the preceding claims, **characterised in that** the pressure or tension system (28) is provided in the form of cylinders (27) pressurised with a pressurising medium.

24. Assembly and/or monitoring device as claimed in one or more of the preceding claims, **characterised in that** actuator elements of the cylinders are provided with drivers which engage round the transverse walls (5) at an end-face peripheral region.

25. Assembly and/or monitoring device as claimed in one or more of the preceding claims, **characterised in that** labelling removers (57) are provided in the region of the monitoring device (26) for identification code carriers (58) disposed in compartments of the transverse side walls (5).

26. Assembly and/or monitoring device as claimed in one or more of the preceding claims, **characterised in that** the labelling removers (57) are provided in the form of cylinders (61) with suction heads (60) pressurised with a pressurising medium.

27. Assembly and/or monitoring device as claimed in one or more of the preceding claims, **characterised in that** the cylinders (61) are mounted so as to be pivotable on the machine frame (7).

28. Assembly and/or monitoring device as claimed in one or more of the preceding claims, **characterised in that** the bearing points and/or guide points are connected by a line to a central supply unit (62) for lubricant.

29. Assembly and/or monitoring device as claimed in one or more of the preceding claims, **characterised in that** a control unit (10) of the assembly and/or monitoring device (1) is provided in the form of a link motion (9) operated by a central drive motor.

30. Assembly and/or monitoring device as claimed in one or more of the preceding claims, **characterised in that** the control unit (10) is a freely programmable controller.

31. Assembly and/or monitoring device as claimed in one or more of the preceding claims, **characterised in that** the controller (10) is a computer.

32. Assembly and/or monitoring device as claimed in one or more of the preceding claims, **characterised in that** the control unit (10) is wired to a control and/or monitoring unit.

33. Method of operating an assembly and/or monitoring device (1) for collapsible containers (2), in particular made from plastic moulded parts, **characterised in that** in order to assemble longitudinal and transverse side walls (4, 5) of the collapsible containers (2), the latter are conveyed in timed cycles on a conveyor mechanism (11) to a positioning and/or assembly station (14), in which they are positioned by displaceable stop and/or positioning elements (15), and first assembly devices (17) move the longitudinal side walls (4) out of a horizontal position extending parallel with a base part (3) into a position extending perpendicular thereto, after which other assembly devices (17) move the transverse side walls (5) out of a horizontal position extending parallel with the base part (3) into a position perpendicular thereto, and clamping mechanisms (25) provided on a supporting device (18) displaceable in a direction perpendicular to a conveying plane (16) are moved so that they overlap corner regions (31) of the collapsible containers (2) and coupling elements of a coupling mechanism (32) are moved into engagement between the longitudinal side walls (4) and the transverse side walls (5) by operating clamping elements (35), after which the collapsible containers (2) are fed by the conveyor mechanism (11) to a downstream monitoring device (26) where a deformation path of the transverse side walls (5) is detected by means of a measuring device (29) and optionally identification code carriers (58) disposed in compartments (59) in the transverse side walls (5) are removed by labelling removers (57) and the collapsible containers (2) are fed to a discharge station (30) for despatch, and if a desired value pre-set for the deformation path of the transverse side walls (5) is exceeded, the collapsible containers (2) are rejected.

## Revendications

1. Dispositif de montage et/ou de contrôle (1) d'un récipient pliable (2) formé par une partie de fond (3) et des parois latérales longitudinales et transversales verrouillables (4, 5), en particulier de parties moulées en matériau synthétique, avec un dispositif de transport (11) pour le transport du récipient pliable (2) dans une position de départ à peu près plane et avec un poste de positionnement et/ou de montage (14), qui est pourvu de dispositifs de montage (17) et de dispositifs de verrouillage (24), **caractérisée en ce qu'**il est disposé en aval du poste de positionnement et/ou de montage (14), dans la direction de transport (13) des récipients pliables (2) un dispositif de contrôle (26), et que le dispositif de verrouillage (24) et/ou l'dispositif de contrôle (26) est, respectivement sont disposés sur un dispositif de support (18) qui est respectivement sont déplaçables par un dispositif de guidage vertical (19) et un dispositif d'ajustement en hauteur (20) d'un plan de transport (16) formé par l'dispositif de transport (11) dans une direction perpendiculaire à celui-ci.

2. Dispositif de montage et/ou de contrôle selon la revendication 1, **caractérisée en ce que** l'dispositif de transport (11) est formée par des moyens de convoyage pourvus de moyens d'entraînement, par exemple, de convoyeurs à bandes ou de convoyeurs à chaînes.

3. Dispositif de montage et/ou de contrôle selon la revendication 1 ou 2, **caractérisée en ce que** dans le poste de positionnement et/ou de montage (14), des éléments de butée et/ou de positionnement (15) sont disposés en face du plan de transport (16) et le cas échéant relativement à une direction de transport (13).

4. Dispositif de montage et/ou de contrôle selon l'une ou plusieurs des revendications précédentes, **caractérisée en ce qu'**il est prévu au moins respectivement un dispositif de montage (17) pour les parois latérales longitudinales (4) et les parois latérales transversales (5) dans le poste de positionnement et/ou de montage (14).

5. Dispositif de montage et/ou de contrôle selon l'une ou plusieurs des revendications précédentes, **caractérisée en ce que** des moyens de montage du dispositif de montage (17) pour les parois latérales longitudinales (4) sont formés par des moyens d'entraînement tournants (40) aptes à pivoter autour d'axes de pivotement (47) s'étendant parallèlement aux parois latérales longitudinales (4) et applicables dans la direction de l'axe de pivotement (47) aux parois latérales longitudinales (4).

6. Dispositif de montage et/ou de contrôle selon l'une ou plusieurs des revendications précédentes, **caractérisée en ce que** les entraînements des éléments d'entraînement tournants (40) sont formés par des entraînements tournants (39) pouvant être chargés par un milieu sous pression, par exemple, par de l'air comprimé.

7. Dispositif de montage et/ou de contrôle selon l'une ou plusieurs des revendications précédentes, **caractérisée en ce que** les entraînements tournants (39) présentant les moyens d'entraînement tournants (40) sont disposés d'une manière ajustable par des commandes de positionnement linéaires (42) dans la direction de l'axe de pivotement.

8. Dispositif de montage et/ou de contrôle selon l'une ou plusieurs des revendications précédentes, **caractérisée en ce que** les commandes de positionnement (42) s'appuient avec une élasticité de ressort dans le poste de positionnement et/ou de montage (14).

9. Dispositif de montage et/ou de contrôle selon l'une ou plusieurs des revendications précédentes, **caractérisée en ce que** des moyens de montage du dispositif de montage (17) pour les parois latérales transversales (5) sont formés par des bras de pivotement (50).

10. Dispositif de montage et/ou de contrôle selon l'une ou plusieurs des revendications précédentes, **caractérisée en ce que** les bras de pivotement (50) sont logés d'une manière pivotante par un agencement de levier en parallélogramme (49) et qu'un axe de pivotement ainsi réalisé s'étend avec une coïncidence avec l'axe de rotation (48) autour duquel, lors du montage, on fait pivoter la paroi latérale transversale (5).

11. Dispositif de montage et/ou de contrôle selon l'une ou plusieurs des revendications précédentes, **caractérisée en ce qu'**un agencement d'entraînement des bras de pivotement (50) est formé par au moins un disque à came actionné par un moteur d'entraînement central (8) et des poussoirs (51).

12. Dispositif de montage et/ou de contrôle selon l'une ou plusieurs des revendications précédentes, **caractérisée en ce que** les entraînements des bras de pivotement (50) sont formés par des commandes de positionnement linéaires.

13. Dispositif de montage et/ou de contrôle selon l'une ou plusieurs des revendications précédentes, **caractérisée en ce que** sont disposés sur les bras de pivotement (50) des éléments de préhension (53) ajustables en direction d'une extension longitudinale des bras de pivotement (50), pourvus de prolongements (55) en forme de crochet.

14. Dispositif de montage et/ou de contrôle selon l'une ou plusieurs des revendications précédentes, **caractérisée en ce que** les éléments de préhension (53) sont ajustables par des vérins (54) chargés par le milieu sous pression.

15. Dispositif de montage et/ou de contrôle selon l'une ou plusieurs des revendications précédentes, **caractérisée en ce que** les éléments de préhension (53) sont logés d'une manière ajustable dans des guidages linéaires (52) des bras de pivotement (50).

16. Dispositif de montage et/ou de contrôle selon l'une ou plusieurs des revendications précédentes, **caractérisée en ce que** les dispositifs de verrouillage (24) sont formés par des dispositifs à pince (25) associés à respectivement une zone angulaire (31) du récipient pliable (2) respectivement une zone de chevauchement des parois latérales longitudinales (4) avec les parois latérales transversales (5) sur le dispositif de support (18), et réglables, et actionnables par une commande.

17. Dispositif de montage et/ou de contrôle selon l'une ou plusieurs des revendications précédentes, **caractérisée en ce que** l'entraînement du dispositif à pince (25) provoque des mouvements intermittents d'éléments de pince (35).

18. Dispositif de montage et/ou de contrôle selon l'une ou plusieurs des revendications précédentes, **caractérisée en ce que** le dispositif de guidage vertical (19) pour le dispositif de support (18) est formé par des colonnes de guidage (22) disposées sur un bâti de machine (7) du poste de positionnement et/ou de montage (14) ou de l'dispositif de transport (11), sur lesquelles le dispositif de support (18) est logé d'une manière ajustable par des douilles de guidage (23).

19. Dispositif de montage et/ou de contrôle selon l'une ou plusieurs des revendications précédentes, **caractérisée en ce que** le dispositif d'ajustement en hauteur (20) du dispositif de support (18) est formé par une commande à broche (21) commandée par moteur, en particulier par moteur électrique.

20. Dispositif de montage et/ou de contrôle selon l'une ou plusieurs des revendications précédentes, **caractérisée en ce qu'**un chemin de positionnement du dispositif d'ajustement en hauteur (20) peut être prédéfini par un dispositif de commande.

21. Dispositif de montage et/ou de contrôle selon l'une ou plusieurs des revendications précédentes, **caractérisée en ce que** l'dispositif de contrôle (26) est formée par un agencement de pression ou de traction (28) associé aux parois latérales transversales (5) et exerçant une force de déformation dans une direction parallèle au plan de transport (16) et orientées l'une vers l'autre, sur celles-ci.

22. Dispositif de montage et/ou de contrôle selon l'une ou plusieurs des revendications précédentes, **caractérisée en ce que** l'dispositif de contrôle (26) comprend un dispositif de mesure (29) du chemin parcouru lors de l'application de la force de déformation de l'agencement de pression ou de traction (28).

23. Dispositif de montage et/ou de contrôle selon l'une ou plusieurs des revendications précédentes, **caractérisée en ce que** l'agencement de pression ou de traction (28) est formé par un vérin (27) chargé en milieu sous pression.

24. Dispositif de montage et/ou de contrôle selon l'une ou plusieurs des revendications précédentes, **caractérisée en ce que** les organes de positionnement des vérins sont pourvus d'organes d'entraînement passant sur les parois latérales transversales (5) dans une zone de bord au côté frontal.

25. Dispositif de montage et/ou de contrôle selon l'une ou plusieurs des revendications précédentes, **caractérisée en ce que** sont prévus dans la zone de l'dispositif de contrôle (26) des releveurs d'étiquette (57) pour des supports de caractérisation (58) disposés dans des logements des parois latérales transversales (5).

26. Dispositif de montage et/ou de contrôle selon l'une ou plusieurs des revendications précédentes, **caractérisée en ce que** les releveurs d'étiquette (57) sont formés par des vérins (61) chargés en milieu sous pression, munis de têtes aspirantes (60).

27. Dispositif de montage et/ou de contrôle selon l'une ou plusieurs des revendications précédentes, **caractérisée en ce que** les vérins (61) sont logés d'une manière pivotante au bâti de machine (7).

28. Dispositif de montage et/ou de contrôle selon l'une ou plusieurs des revendications précédentes, **caractérisée en ce que** des emplacements de palier et/ou des emplacements de guidage sont reliés, par conduit, à un dispositif d'alimentation centrale (62) en lubrifiant.

29. Dispositif de montage et/ou de contrôle selon l'une ou plusieurs des revendications précédentes, **caractérisée en ce qu'**un dispositif de commande (10) de l'dispositif de montage et/ou de contrôle (1) est formée par une commande à coulisse (9) actionnée par un moteur d'entraînement central.

30. Dispositif de montage et/ou de contrôle selon l'une ou plusieurs des revendications précédentes, **caractérisée en ce que** l'dispositif de commande (10) est formée par une commande librement programmable.

31. Dispositif de montage et/ou de contrôle selon l'une ou plusieurs des revendications précédentes, **caractérisée en ce que** l'dispositif de commande (10) est formée par un calculateur.

32. Dispositif de montage et/ou de commande selon l'une ou plusieurs des revendications précédentes, **caractérisée en ce que** l'dispositif de commande (10) est reliée, par ligne, à un dispositif de commande et/ou de surveillance.

33. Procédé de fonctionnement d'un dispositif de montage et/ou de contrôle (1) de récipients pliables (2), en particulier en des pièces moulées en matériau synthétique, **caractérisé en ce que**, pour le montage de parois latérales longitudinales et transversales (4, 5) des récipients pliables (2), celles-ci sont amenées sur un dispositif de transport (11) en cadence à un poste de positionnement et/ou de montage (14), sont positionnées dans celui-ci par des éléments de butée et/ou de positionnement ajustables (15), et des premiers dispositifs de montage (17) amènent les parois latérales longitudinales (4) d'une position horizontale, s'étendant parallèlement à une partie de fond (3), en une position s'étendant perpendiculairement à celle-ci et ensuite, d'autres dispositifs de montage (17) amènent les parois latérales transversales (5) d'une position horizontale s'étendant parallèlement à la partie de fond (3) en une position perpendiculaire à celle-ci, et ensuite des dispositifs à pince (25) disposés sur un dispositif de support (18) ajustable relativement à un plan de transport (16) dans la direction verticale, des zones d'angle (31) des récipients pliables (2) sont mis en prise de chevauchement et, par l'actionnement d'éléments de pince (35), des éléments de couplage d'un dispositif de couplage (32) sont mis en prise entre les parois latérales longitudinales (4) et les parois latérales transversales (5), ensuite les récipients pliables (2) sont amenés par l'dispositif de transport (11) à un dispositif de contrôle (26) disposée en aval et dans celle-ci, un chemin de déformation des parois latérales transversales (5) est déterminé au moyen d'un dispositif de mesure (29), et des supports de caractérisation (58) disposés le cas échéant dans des logements (59) des parois latérales transversales (5) sont retirés par des releveurs d'étiquette (57), et les récipients pliants (2) sont amenés vers un poste d'enlèvement (30) pour l'émission et, le cas échéant lors d'un dépassement d'une valeur de consigne prédéfinie du chemin de déformation des parois latérales transversales (5), les récipients pliants (2) sont éliminés.
